# EUROPÄISCHE PATENTSCHRIFT

(11) **EP 1 371 023 B1**
(45) Veröffentlichungstag und Bekanntmachung des Hinweises auf die Patenterteilung: **29.08.2012**
(21) Anmeldenummer: 02701143.6
(22) Anmeldetag: 10.03.2002
(51) Int. Cl.: G07B 17/00, B41J 29/17, B41J 2/17

(54) **FRANKIERMASCHINE**
FRANKING MACHINE
AFFRANCHISSEUSE

(30) Priorität: 13.03.2001 CH 460012001
(43) Veröffentlichungstag der Anmeldung: 17.12.2003
(73) Patentinhaber: FRAMA AG, 3438 Lauperswil (CH)
(72) Erfinder: HAUG, Werner, CH-3550 Langnau i. E. (CH)
(74) Vertreter: Fenner, Werner
(86) Internationale Anmeldenummer: PCT/CH2002/000143
(87) Internationale Veröffentlichungsnummer: WO 2002/073541

(56) Entgegenhaltungen:
- EP-A- 0 416 849
- EP-A- 0 885 726
- EP-A- 1 040 931
- WO-A-00/43209
- US-A- 4 369 450
- US-A- 6 017 111

## Beschreibung

Die Erfindung betrifft eine Frankiermaschine mit wenigstens einem Druckkopf eines Druckwerks zum Bedrucken von einlegbaren oder durchlaufenden flachen Versandobjekten wie Briefe, Postkarten, Druckprodukte oder dgl., mit einer dem Druckkopf zugeordneten, eine Fördereinrichtung aufweisenden Führungsanordnung, über die die Versandobjekte mit einer dem Druckwerk zugewandten Flachseite den Druckkopf passieren.
Hierbei handelt es sich beispielsweise um Frankiermaschinen, wie sie durch die WO 01 62503, WO 01 62504, WO 01 62505, WO 01 62506 vermittelt werden.

Bei Frankiermaschinen werden heute nebst der klassischen Rotationsdrucktechnik vermehrt neue Stempelaufbringvertahren, wie beispielsweise Thermo- oder Inkjetdruck eingesetzt. Dabei hat die Praxis gezeigt, dass insbesondere die heikle Inkjet-Technologie sehr anfällig auf Verschmutzung im Bereich des Druckkopfes reagiert. Die Verschmutzung entsteht primär von Staubpartikeln die an den transportierten Versandobjekten anhaften und sich von letzteren während dem Einlegen oder dem Transport durch die Frankiermaschine lösen. Als Folge davon entstehen Verkrustungen an den Druckköpfen, die das Bedrucken der Versandobjekte bis zur Unbrauchbarkeit bzw. Unlesbarkeit der Druckbilder bzw Frankaturwerte beeinträchtigen können. Da solche Frankaturaufdrucke oft Barcodes mitumfassen, die in Postverteilzentren zur automatischen Verarbeitung der Versandobjekte dienen, entstehen durch die genannten Mängel oft hohe Folgeschäden. Da eine nachträgliche Zweitfrankierung nicht akzeptiert wird, müssen unzureichende Frankaturbilder auf Versandobjekten von Hand nachbearbeitet werden, was einen hohen Aufwand in Anspruch nimmt und erhebliche Kosten verursacht.

Die vorveröffentlichte US-A-6 017 111 betrifft eine Tintenstrahl-Druckelnrichtung zum Druck von Bildern auf eine Gewebebahn. Sie besteht aus Mitteln, die beim Ausstoss einer Flüssigkeit die Einftussnahme auf die Druckqualität des durch das Druckverfahren erzeugten Tintennebels verhindern. Zu diesem Zweck weist die Druckeinrichtung eine neben dem Druckbereich vorgesehene Absaugvorrichtung auf.

Die frühere EP-A-0 416 849 vermittelt eine Frankiermaschine mit einem Druckkopf, der eine Mehrzahl von in einer Reihe angeordneten Tintenstrahldüsen aufweist. Die Düsen sind mit einem Tintenaufnahmebehälter verbunden und selektiv betätigbar, um die Tinte aus den Düsen auszustossen. Weiterhin sind ZUführmittel zum Transport von Versandstücken im Abstand und quer zur Reihe der Düsen vorgesehen.

Die Aufgabe der vorliegenden Erfindung besteht darin, eine Frankiermaschine der eingangs genannten Art so zu gestalten, dass sie stets, d.h. bei jedem Einsatz, ein von fremden Einflüssen freies, dokumentechtes, den postalischen Anforderungen genügendes Druckbild von gleichbleibender und hoher Qualität erstellen kann. Bei modernen Frankiermaschinen wird vermehrt die Inkjet-Technologie angewandt, bei der besonders darauf zu achten ist, dass der durch den Transport von Versandobjekten mitgeführte Staub nicht zu Verkrustungen bzw. nicht zum Verstopfen der Düsen an den Druckköpfen führt.

Auch bei anderen Drucktechniken führt Staub ebenfalls zur Beeinträchtigung des Druckbildes, sodass auch hier der Staubfreihaltung eine große Bedeutung zukommt.

Erfindungsgemäss wird die vorstehende Aufgabe dadurch gelöst, dass zumindest im Näherungsbereich des Druckkopfes eine auf diesen vor staubförmigen Fremdstoffen oder dgl. bewahrend einwirkende Saug- oder Druckluftfördervorrichtung mit einem in einem Luftleitkanal angeordneten Gebläse vorgesehen ist und dass ein vorzugsweise düsenortig Ausgebildetes Ende des dem Näherungsbereich des Druckkopfes zugewandten Luftleitkanals in Förderrichtung der Versandobjekte betrachtet vor dem Druckkopf angeordnet ist.
Damit wird es möglich sein, die Zuverlässigkeit einer Frankiermaschine zu verbessem, die Serviceintervalle zu verlängern und die gute Qualität eines Druckbildes aufrechtzuerhalten.

Bei dem Näherungsbereich zum Druckkopf handelt es sich um die nächstliegende räumliche Umgebung des Druckkopfes, in welcher die Arbeitsweise des Druckkopfes durch die abgeführte Saugluft bzw. die zugeführte Druckluft nicht beeinträchtigt werden kann.
Die Anwendung von Saugluft hat sich gegenüber Druckluft als vorteilhaft erwiesen, weil die zu entfernenden Staubteilchen über einen Luftstrom gezielt abführbar sind.

Die Saug- oder Druckluftfördervorrichtung weist ein in einem Luftleitkanal angeordnetes Gebläse aufweist, sodass aufgrund der engen Platzverhältnisse eine raumsparende Anordnungsweise entstehen kann bzw. eine optimale Annäherung an den kritischen Umgebungsbereich durch den Luftleitkanal erreicht werden kann.

Es ist weiterhin ein vorzugsweise düsenartig ausgebildetes, dem Näherungs-bereich des Druckkopfes zugewandtes Ende des Luftleitkanals vorgesehen, das in Förderrichtung der Versandobjekte vor dem Druckkopf bzw. vor dem Druckwerk angeordnet ist.

Bei einer Frankiermaschine mit einer Fördereinrichtung, die um quer zur Förderrichtung der Versandobjekte angeordnete Achsen umlaufende Transportwalzen aufweist, ist es vorteilhaft, wenn der Luftleitkanal mit dem dem Näherungsbereich des Druckkopfes zugewandten Ende einen förderunwirksamen Bereich wenigstens einer in Förderrichtung der Versandobjekte dem Druckkopf vorgelagerten Transportwalze wenigstens teilweise umgibt, wodurch die an der Transportwalze haftenden Staubteilchen oder der von den Versandobjekten gelöste Paperstaub abgetragen werden.

Sofern die räumlichen Verhältnisse es erlauben, ist es sinnvoll, wenn sich das dem Näherungsbereich des Druckkopfes zugewandte Ende des Luftleitkanals wenigstens teilweise über die förderwirksame Breite einer Transportwalze er streckt.

Zweckmässigerweise endet das dem Näherungsbereich des Druckkopfes abgewandte Ende des Luftleitkanals ausserhalb des Maschinengehäuses der Frankiermaschine, sodass eine einfache Entsorgung der abgeführten Fremstoffe stattfinden kann und somit kein zusätzlicher Raum innerhalb des Maschinengehäuses beansprucht wird.

Hierbei kann das Ende des Luftleitkanals als Auffangbehälter abgesaugter Fremdstoffe ausgebildet sein.

Zur Meidung eines zusätzlichen Antriebsmotors kann das Gebläse mit wenigstens einer der angetriebenen Transportwalzen der Fördereinrichtung antriebsverbunden sein.

Zur Erzielung einer höheren Drehzahl als diejenige der Transportwalzen kann ein Getriebe zur Uebersetzung der Drehzahl zwischen Transportwalzen und Gebläse vorgesehen sein.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: einen Längsschnitt durch eine Frankiermaschine im Näherungsbereich eines Druckkopfes,
- Fig. 2: eine Draufsicht auf den Näherungsbereich des Druckkopfes gemäss Fig. 1,
- Fig. 3: eine Seitenansicht einer Saugfördervorrichtung in Modulbauweise und
- Fig. 4: eine Teilansicht einer Frankiermaschine von aussen.

Fig. 1 zeigt auszugweise eine Frankiermaschine 1 im Näherungsbereich eines Druckkopfes 2 eines Tintenstrahldruckwerkes 3 resp. Ink-Jet-Druckwerkes. Weiterhin sind angetriebene Transportwalzen 4, 5 sowie gegenüberliegende Gegendruckwalzen 6, 7 einer Fördereinrichtung dargestellt, zwischen denen eine Stützrolle 8 angeordnet ist. Die Durchlaufrichtung der Versandobjekte, insbesondere Briefe, ist durch Pfeil F vermerkt. Dem Druckkopf 2 ist in Transportrichtung F eine Saugluftfördervorrichtung 9 vorgeschaltet, die aus einem sog. Kreiselgebläse 10 besteht, an das luftstromaufwärts ein Luftleitkanal 11 anschliesst. Dieser verläuft gemäss Fig. 1 über einen förderunwirksamen Bereich der Transportwalze 4 sowie über deren Breite und endet im Schaufelradgehäuse 12 des Kreiselgebläses 10. Das um eine horizontale Drehachse gelagerte Schaufelrad 13 saugt Luft aus der Umgebung des Druckkopfes 2 sowie der Transportwalzen axial an und fördert sie nach oben weg.

Die Ansaugöffnung 14 des Luftkanals 11 ist düsenartig ausgebildet und erzeugt so eine hohe Saugkraft, mit welcher Fremdstoffe aus dem Näherungsbereich des Druckkopfes 2 und der Transportwalze 4 entfernt werden.

Fig. 1 vermittelt auf eindrückliche Weise die Einwirkung der Ansaugöffnung auf durchlaufende Versandobjekte und die Transportwalze 4.
Der Antrieb des Schaufelrades 13 erfolgt über ein Pulley 15, welches mit der Transportwalze 4 antriebsverbunden ist. Hierzu ist ein nicht näher bezeichnetes Uebersetzungsgetriebe zwischengeschaltet, durch welches dem Schaufelrad 13 eine grössere Drehzahl auferlegt wird.

Das Ausstossende 17 des Luftleitkanals 11 befindet sich an der Aussenwand des Maschinengehäuses, welches die Frankiermaschine 1 umschliesst.

In Fig. 3 ist eine in modulbauweise hergestellte Saugluftfördervorrichtung 9 dargestellt.

Anstelle einer durchgehenden schlitzartigen Ansaugöffnung des Luftleitkanals sind auch mehrere einzelne Schlitze oder lochförmige Ansaugöffnungen denkbar.

Im Luftleitkanal 11 könnte auch eine Kammer vorgesehen sein (nicht dargestellt), in der ein auswechselbarer Staubsack eingebaut ist. Die angesaugte Luft würde dabei durch ein Filtergewebe des Staubsackes ausströmen, wogegen die Staubteilchen in der verschmutzten Luft im Sack aufgefangen werden.
Der Staubsack könnte über eine optische Kontrolle (Fenster) oder eine Differenzdruckmessung kontrolliert werden.
Falls die Staubbildung innerhalb der Frankiermaschine relativ gering ist, kann auf das Einlegen eines Staubsacks verzichtet werden, d.h., die nur leicht staubhaltige Luft kann direkt ins Freie geblasen werden.

Durch die vorgeschlagenen konstruktiven Massnahmen kann eine Frankiermaschine hergestellt werden, die deutlich längere Wartungsintervalle erlaubt, ein qualitativ hochstehendes Druckbild erzeugt und keine Nachbearbeitung der Druckbilder an den Versandobjekten erfordert. Die Wirtschaftlichkeit einer Frankiermaschine kann damit erheblich verbessert werden.

## Patentansprüche

1. Frankiermaschine (1) mit wenigstens einem Druckkopf (2) eines Druckwerks (3) zum Bedrucken von einlegbaren oder durchlaufenden flachen Versandobjekten wie Briefe, Postkarten, Druckprodukte oder dgl., mit einer dem Druckkopf (2) zugeordneten, eine Fördereinrichtung aufweisenden Führungsanordnung, über die die Versandobjekte mit einer dem Druckwerk (3) zugewandten Flachseite den Druckkopf (2) passieren, **dadurch gekennzeichnet, dass** zumindest im Näherungsbereich des Druckkopfes (2) eine auf diesen vor staubförmigen Fremdstoffen oder dgl. bewahrend einwirkende Saug- oder Drucklüftfördervorrichtung (9) mit einem in einem Luftleitkanal (11) angeordneten Gebläse (10) vorgesehen ist und dass ein vorzugsweise düsenartig ausgebildetes Ende des dem Näherungsbereich des Druckkopfes (2) zugewandten Luftleitkanals (11) in Förderrichtung (F) der Versandobjekte betrachtet vor dem Druckkopf (2) angeordnet ist.

2. Frankiermaschine (1) nach Anspruch 1, mit einer um eine quer zur Förderrichtung der Versandobjekte angeordnete Achsen umlaufende Transportwalzen (4, 5, 6, 7) aufweisenden Fördereinrichtung, **dadurch gekennzeichnet, dass** der Luftleitkanal (11) an dem dem Näherungsbereich des Druckkopfes (2) zugewandten Ende einen förderunwirksamen Bereich wenigstens einer in Förderrichtung (F) der Versandobjekte dem Druckkopf (2) vorgelagerten Transportwalze (4) wenigstens teilweise umgibt.

3. Frankiermaschine (1) nach Anspruch 2, **dadurch gekennzeichnet, dass** sich das dem Näherungsbereich des Druckkopfes (2) zugewandte Ende des Luftleitkanals (11) wenigstens teilweise über die förderwirksame Transportbreite einer Transportwalze (4) erstreckt.

4. Frankiermaschine (1) nach einem der Ansprüche 1 bis 3, mit einem die Frankiermaschine (1) umgebenden Maschinengehäuse(16), **dadurch gekennzeichnet, dass** das von dem Näherungsbereich des Druckkopfes (2) abgewandte Ende des Luft/eitkanals (11) ausserhalb des Maschinengehäuses (16) endet.

5. Frankiermaschine (1) nach einem der Ansprüche 1 bis 4, **dadurch gekennzeichnet, dass** das von dem Näherungsbereich des Druckkopfes (2) abgewandte Ende des Luftleitkanals (11) als Auffangbehälter abgesaugter Fremdstoffe ausgebildet ist

6. Frankiermaschine (1) nach einem der Ansprüche 2 bis 5, **dadurch gekennzeichnet, dass** das Gebläse (10) mit wenigstens einer der angetriebenen Transportwalzen (4, 5) der Fördereinrichtung antriebsverbunden ist.

7. Frankiermaschine (1) nach Anspruch 6, **dadurch gekennzeichnet, dass** das Gebläse (10) mittels Getriebe mit einer höheren Drehzahl als die Transportwalzen (4, 5, 6, 7) angetrieben ist.

8. Frankiermaschine (1) nach einem der Ansprüche 1 bis 7, **dadurch gekennzeichnet, dass** im Luft/eitkanal (11) ein für Staubteile bestimmter, filtersackähnlicher Auffangbehälter angeordnet ist.

## Claims

1. Franking machine (1) comprising at least one print head (2) of a printing unit (3) for printing flat postal items, such as letters, postcards, printed products or the like, inserted into or passing through the machine, and comprising a guide arrangement associated with the print head (2) and provided with a conveyor, via which the postal items pass by the print head (2) with one flat side directed towards the printing unit (3), **characterised in that** a suction-air or compressed-air conveyor (9) having a blower (10) arranged in an air duct (11) is provided at least in the vicinity of the print head (2) in order to protect the latter from foreign substances in the form of dust or the like and that a preferably nozzle-like end of the air duct (11) directed towards the vicinity of the print head (2) is arranged upstream of the print head (2) as viewed in the conveying direction (F) of the postal items.

2. Franking machine (1) according to claim 1, comprising a conveyor having transport rolls (4, 5, 6, 7) rotating about axes arranged transversely to the conveying direction of the postal items, **characterised in that** the end of the air duct (11) directed towards the vicinity of the print head (2) at least partially surrounds a non-working region of at least one transport roll (4) disposed upstream of the print head (2) in the conveying direction (F) of the postal items.

3. Franking machine (1) according to claim 2, **characterised in that** the end of the air duct (11) directed towards the vicinity of the print head (2) extends at least partially over the working width of a transport roll (4).

4. Franking machine (1) according to one of claims 1 to 3, comprising a machine housing (16) surrounding the franking machine (1), characterised is that the end of the air duct (11) directed away from the vicinity of the print head (2) ends outside the machine housing (16).

5. Franking machine (1) according to one of claims 1 to 4, **characterised in that** the end of the air duct (11) directed away from the vicinity of the print head (2) is designed as a container for collecting extracted foreign substances.

6. Franking machine (1) according to one of claims 2 to 5, **characterised in that** the blower (10) is operatively connected to at least one of the driven transport rolls (4, 5) of the conveyor.

7. Franking machine (1) according to claim 6, **characterised in that** the blower (10) is driven at a higher speed than the transport rolls (4, 5, 6, 7) by means of gearing.

8. Franking machine (1) according to one of claims 1 to 7, **characterised in that** a filter bag-like container designed to collect dust particles is arranged in the air duct (11).

## Revendications

1. Affranchisseuse (1), avec au moins une tête d'impression. (2) d'une unité d'impression (3) pour imprimer des objets à expédier plats pouvant être placés dans l'affranchisseuse ou passant à travers celle-ci, comme des lettres, des cartes postales, des produits imprimés ou analogues, avec un dispositif de guidage associé à la tête d'impression (2), présentant un convoyeur et au moyen duquel les objets à expédier passent à travers la tête d'impression (2) par un côté plat tourné vers l'unité d'impression (3), **caractérisée en ce qu'**un dispositif d'aspiration ou d'alimentation en air comprimé (9), doté d'une soufflante (10) disposée dans un conduit de guidage d'air (11), est prévu au moins dans la région proche de la tête d'impression (2) et agit sur celle-ci pour la protéger contre des corps étrangers sous forme de poussières ou analogues, et **en ce qu'**une extrémité, réalisée de préférence à la manière d'une buse, du conduit de guidage d'air (11) tourné vers la région proche de la tête d'impression (2), est disposée avant la tête d'impression (2), considéré dans le sens de transport (F) des objets à expédier.

2. Affranchisseuse (1) selon la revendication 1, avec un convoyeur présentant des cylindres de transport (4, 5, 6, 7) rotatifs autour d'axes disposés transversalement au sens de transport des objets à expédier, **caractérisée en ce que** le conduit de guidage d'air (11), à l'extrémité tournée vers la région proche de la tête d'impression (2), entoure au moins partiellement une région inactive pour le transport d'au moins un cylindre de transport (4) placé avant la tête d'impression (2) dans le sens de transport (F) des objets à expédier.

3. Affranchisseuse (1) selon la revendication 2, **caractérisé en ce que** l'extrémité du conduit de guidage d'air (11) qui est tournée vers la région proche de la tête d'impression (2) s'étend au moins en partie sur la largeur active pour le transport d'un cylindres de transport (4).

4. Affranchisseuse (1) selon l'une des revendications 1 à 3, avec un carter de machine (16) entourant l'affranchisseuse (1), **caractérisée en ce que** l'extrémité du conduit de guidage d'air (11) qui est éloignée de la région proche de la tête d'impression (2) se termine à l'extérieur du carter de machine (16).

5. Affranchisseuse (1) selon l'une des revendications 1 à 4, **caractérisée en ce que** l'extrémité du conduit de guidage d'air (11) qui est éloignée de la région proche de la tête d'impression (2) est réalisée sous forme de récipient collecteur pour les corps étrangers aspirés.

6. Affranchisseuse (1) selon l'une des revendications 2 à 5, **caractérisée en ce que** la soufflante (10) est en liaison motrice avec au moins un des cylindres de transport entraînés (4, 5) du convoyeur.

7. Affranchisseuse (1) selon la revendication 6, **caractérisée en ce que** la soufflante (10) est, au moyen d'un mécanisme de transmission, entraînée à une plus grande vitesse de rotation que les cylindres de transport (4, 5, 6, 7).

8. Affranchisseuse (1) selon l'une des revendications 1 à 7, **caractérisée en ce qu'**un récipient collecteur du genre sac filtrant, destiné aux particules de poussière, est disposé dans le conduit de guidage d'air, (11).
